# EUROPÄISCHE PATENTSCHRIFT

(11) **EP 4 042 525 B1**
(45) Veröffentlichungstag und Bekanntmachung des Hinweises auf die Patenterteilung: **14.06.2023**
(21) Anmeldenummer: 20785961.2
(22) Anmeldetag: 01.10.2020
(51) Int. Cl.: H01R 25/16, H01R 25/14, H01R 4/48

(54) **STROMSCHIENE FÜR LEUCHTEN ODER ELEKTRISCHE EINHEITEN**
BUSBAR FOR LAMPS OR ELECTRICAL UNITS
BARRE OMNIBUS POUR LAMPES OU UNITÉS ÉLECTRIQUES

(30) Priorität: 08.10.2019 DE 102019126933
(43) Veröffentlichungstag der Anmeldung: 17.08.2022
(73) Patentinhaber: Zumtobel Lighting GmbH, 6850 Dornbirn (AT)
(72) Erfinder: FEURLE, Helmut, 6934 Sulzberg (AT); LADSTÄTTER, Gerald, 6833 Klaus (AT)
(74) Vertreter: Thun, Clemens
(86) Internationale Anmeldenummer: PCT/EP2020/077513
(87) Internationale Veröffentlichungsnummer: WO 2021/069302

(56) Entgegenhaltungen:
- EP-B1- 1 284 033
- DE-A1- 4 141 799
- US-A1- 2013 258 682

## Beschreibung

Die vorliegende Erfindung betrifft eine Stromschiene für Leuchten oder elektrische Einheiten sowie ein Lichtbandsystem, welches eine derartige Stromschiene aufweist.

Stromschienen zeichnen sich dadurch aus, dass die zur Stromversorgung genutzten Drähte bzw. Leitungen über einen zumindest größeren länglichen Abschnitt hinweg zugänglich bzw. kontaktierbar sind, was die Möglichkeit eröffnet, anzuschließende Verbraucher zumindest über diesen Bereich hinweg mehr oder weniger flexibel positionieren zu können. Somit können die Verbraucher - also beispielsweise die Leuchten eines Lichtbandsystems - nicht nur an fest vorgegebenen Positionen angeordnet, sondern frei an gewünschter Stelle positioniert werden.

Ein bekanntes Lichtbandsystem, bei dem derartige Stromschienen zum Einsatz kommen, wird von der Anmelderin unter der Bezeichnung "TECTON" vertrieben. Dabei besteht eine Besonderheit dieses Lichtbandsystems darin, dass die zur Stromversorgung genutzten Leitungen eine normale Netzversorgungsspannung von z.B. 250 Volt zur Verfügung stellen und dennoch ununterbrochen über die gesamte Länge des Lichtbandsystems hinweg für eine Kontaktierung zugänglich sind. Erreicht wird dies u.a. dadurch, dass die Leitungen in einer aus einem isolierenden Material bestehenden Leitungsaufnahmestruktur angeordnet sind, die zu einer Kontaktierungsseite hin offene Nuten bildet. Von dieser Seite aus können dann die Leitungen durch an das Lichtbandsystem angeschlossene Leuchten oder andere Verbraucher kontaktiert werden, wobei die Nuten sowie die einzelnen Komponenten der Leitungsaufnahmestruktur allerdings derart gestaltet sind, dass ein versehentliches Berühren der stromführenden Leitungen verhindert wird bzw. die entsprechenden Sicherheitsvorschriften, durch die ein versehentliches Berühren der Leitungen verhindert werden soll, erfüllt werden.

Grundsätzlich könnte die in dem oben genannten Lichtbandsystem genutzte Stromschiene in einer beliebigen Länge realisiert werden. Aus herstellungstechnischen Gründen wird allerdings die aus dem isolierenden Material bestehende Leitungsaufnahmestruktur bzw. die die Leitungsaufnahmestruktur beinhaltende Tragschiene, die das tragende Element des Lichtbandsystems darstellt, nur bis zu einer gewissen Länge hergestellt und transportiert. Dementsprechend werden bei dem aus dem Stand der Technik bekannten System entsprechende Tragschienen, die mit Abschnitten einer Stromschiene bestückt sind, in Standardlängen zur Verfügung gestellt, wobei dann die Tragschienen sowie die Stromschienenabschnitte bei Installation des Lichtbandsystems vor Ort miteinander verbunden werden müssen. Eine Möglichkeit, diese Stromschienenabschnitte miteinander zu verbinden, offenbart die DE 41 41 799 A1.

Eine weitere Besonderheit des angesprochenen Lichtbandsystems "TECTON" besteht dabei darin, dass auch im Verbindungsbereich zweier aufeinanderfolgender Tragschienen bzw. Stromschienenabschnitte die Möglichkeit besteht, Leuchten oder andere Verbraucher zu positionieren und eine Kontaktierung vorzunehmen. Ermöglicht wird dies durch die Nutzung spezieller elektrischer Verbindungskontakte, wie sie in Figur 6 dargestellt sind.

Figur 6 zeigt hierbei einen einzelnen elektrischen Verbindungskontakt, wie er derzeit bei dem System "TECTON" zum Einsatz kommt und bspw. aus der EP 1 284 033 B1 bekannt ist. Dieser Verbindungskontakt 100 besteht aus einer länglichen und an ihren Längsseiten gebogenen Kontaktierungsplatte 101, deren Funktion darin besteht, den elektrischen Strom der Leitungen, die entlang der Stromschiene geführt sind, zu übernehmen und weiterzuleiten. An den Enden der Kontaktierungsplatte 101 sind hierzu jeweils Federkontakte 102 angeordnet, welche das klemmende Kontaktieren der Endbereiche der Drähte zweier miteinander zu verbindender Stromabschnitte ermöglichen.

Wie Figur 7 zeigt, sind ferner im Übergangsbereich zweier miteinander zu verbindender Tragschienen 120 (gezeigt ist hier der stirnseitige Endbereich einer Tragschiene, die mit einer weiteren baugleichen Tragschiene zu verbinden ist) des Lichtbandsystems Verbindungselemente 110 vorgesehen, welche der Aufnahme der elektrischen Verbindungskontakte 100 dienen. Diese Verbindungselemente 110 weisen den Nuten der Leitungsaufnahmestruktur entsprechende rillenartige Ausnehmungen 111 auf, wobei die elektrischen Verbindungskontakte 100 derart in das Verbindungselement 110 eingesetzt sind, dass über die rillenförmigen Ausnehmungen 111 die Kontaktierungsplatten 101 der Verbindungskontakte 100 zugänglich sind. Die Ausnehmungen 111 des Verbindungselements 110 führen also die Nuten der Leitungsaufnahmestruktur fort und die Kontaktierungsplatte 101 überbrückt die Leitungen der miteinander zu verbindenden Stromschienenabschnitte. Letztendlich führt dies dazu, dass auch in dem Verbindungsbereich jederzeit eine Kontaktmöglichkeit für anzuschließende Leuchten oder Verbraucher existiert, sodass bei dem bekannten Lichtbandsystem tatsächlich über die gesamte Länge hinweg ununterbrochen die Möglichkeit der Kontaktierung besteht. Hierdurch wird eine im Vergleich zu anderen bekannten Systemen überragende Flexibilität hinsichtlich der Möglichkeit der Anordnung von Leuchten oder anderen elektrischen Einheiten erreicht.

Der vorliegenden Erfindung liegt nunmehr die Aufgabenstellung zugrunde, ausgehend von der oben beschriebenen, aus dem Stand der Technik bekannten Lösung die Kontaktierungsmöglichkeiten eines Lichtbandsystems weiter zu verbessern.

Die Aufgabe wird durch eine Stromschiene für Leuchten oder elektrische Einheiten gemäß Anspruch 1 gelöst. Vorteilhafte Weiterbildungen der Erfindung sind Gegenstand der abhängigen Ansprüche.

Auch gemäß der vorliegenden Erfindung ist vorgesehen, im Verbindungsbereich zweier aufeinanderfolgender Stromschienenabschnitte elektrische Verbindungskontakte vorzusehen, an welche jeweils die stirnseitigen Enden zweier miteinander zu verbindender Leitungen angeschlossen sind und welche eine von der Kontaktierungsseite der Stromschiene her zugängliche Kontaktierungsfläche bilden. Gemäß der vorliegenden Erfindung werden die elektrischen Verbindungskontakte allerdings derart weitergebildet, dass an einer der Kontaktierungsfläche gegenüberliegenden Rückseite eine weitere Kontaktierungsmöglichkeit besteht.

Gemäß der vorliegenden Erfindung wird also eine Stromschiene für Leuchten oder elektrische Einheiten vorgeschlagen, welche mehrere miteinander verbindbare Stromschienenabschnitte aufweist, welche jeweils mehrere in Längsrichtung verlaufende Leitungen zur Stromversorgung und/oder Signalübertragung aufweisen, die in zu einer Kontaktierungsseite hin offenen Nuten einer aus einem isolierenden Material bestehenden Leitungsaufnahmestruktur angeordnet sind. Im Verbindungsbereich zweier aufeinanderfolgender Stromschienenabschnitte sind dabei elektrische Verbindungskontakte vorgesehen, an welche jeweils die stirnseitigen Enden zweier miteinander zu verbindenden Leitungen angeschlossen sind und welche eine zu der Kontaktierungsseite hin zugängliche Kontaktierungsfläche bilden, wobei mehrere der elektrischen Verbindungskontakte in einem Verbindungselement angeordnet sind, welches den Nuten der Leitungsaufnahmestruktur für die Leitungen entsprechende rillenartige Ausnehmungen aufweist, über welche die Kontaktierungsflächen der elektrischen Verbindungskontakte zugänglich sind. Erfindungsgemäß weisen dabei die elektrischen Verbindungskontakte an einer der Kontaktierungsfläche gegenüberliegenden Rückseite eine weitere Kontaktierungsfläche oder einen Kontakt, insbesondere einen Klemm- oder Federkontakt auf, wobei das Verbindungselement an seiner den Ausnehmungen gegenüberliegenden Rückseite Öffnungen aufweist, über welche die weitere Kontaktierungsfläche oder der Kontakt jeweils zugänglich ist.

Zusätzlich zu der für die Leuchten bzw. elektrischen Einheiten vorgesehenen Kontaktierungsfläche bietet also der erfindungsgemäße elektrische Verbindungskontakt nunmehr eine weitere Kontaktierungsmöglichkeit, welche von der gegenüberliegenden Seite bzw. der Rückseite des Verbindungskontakts her zugänglich ist. Hierdurch werden die Kontaktierungsmöglichkeiten der Stromschiene bzw. eines die Stromschiene nutzenden Lichtbandsystems deutlich vergrößert, da nunmehr im Übergangsbereich zweier aufeinanderfolgender Stromschienenabschnitte zusätzlich auch von der Rückseite her die Möglichkeit besteht, die Leitungen der Stromschiene zu kontaktieren. Zum einen kann dies bspw. dazu genutzt werden, in einfacher und eleganter Weise an dieser Stelle eine Einspeisung vorzunehmen und die Leitungen der Stromschiene an die allgemeine Stromversorgung anzuschließen. Zum anderen könnten die zusätzlichen Kontaktierungsmöglichkeiten allerdings auch dazu genutzt werden, weitere Verbraucher oder Einheiten anzuschließen und mit Strom zu versorgen, auch wenn diese sich bspw. außerhalb einer Tragstruktur des Lichtbandsystems befinden. Hierdurch wird insbesondere die Möglichkeit eröffnet, neuartige weitere Einheiten an der Außenseite des Lichtbandsystems zu positionieren und trotz allem mit einem nur geringen Aufwand an die Leitungen der Stromschiene anzuschließen. Dennoch bleibt nach wie vor der Vorteil erhalten, dass das System eine freie und flexible Kontaktierung der Leitungen über die gesamte Länge hinweg erlaubt.

Eine weitere Kontakteirungsfläche wird gebildet.

Entsprechende Anschlüsse oder Verbraucher sind in diesem Fall dann derart auszuführen, dass sie in Anlage gegen die entsprechende Kontaktierungsfläche gelangen, um eine Verbindung zu den Leitungen der Stromschiene zu erzielen. Rückseitig wird ein zusätzlicher Kontakt, insbesondere einen Klemm- oder Federkontakt gebildet.

Dabei können die weitere Kontaktierungsfläche bzw. der Kontakt einstückiger Bestandteil des Verbindungskontakts sein. Denkbar wäre allerdings auch, dass ein zusätzliches Kontaktierungselement verwendet wird, welches an dem Verbindungskontakt angeordnet wird und dann die weitere Kontaktierungsfläche oder den Kontakt bildet.

Der grundsätzlich Aufbau des erfindungsgemäßen elektrischen Verbindungskontakts entspricht hierbei dem bereits anhand der Figuren 6 und 7 erläuterten Aufbau. D.h., der Verbindungskontakt weist vorzugsweise jeweils eine längliche Kontaktierungsplatte auf, welche die eigentliche Kontaktierungsfläche bildet und an deren Enden jeweils Klemm- oder Federkontakte zum Verklemmen der an den elektrischen Verbindungskontakt anzuschließenden Leitungen der Stromschienenabschnitte angeordnet sind.

Erfindungsgemäß wird ferner eine Tragschiene zur Stromversorgung von Leuchten oder elektrischen Einheiten vorgeschlagen, welche ein Tragschienenprofil sowie mindestens eine von dem Tragschienenprofil gehaltene Stromschiene nach einem der vorherigen Ansprüche aufweist.

Vorzugsweise ist dabei vorgesehen, dass das Tragschienenprofil zumindest eine Wand aufweist, an der die Stromschienenabschnitte angeordnet sind, wobei die Wand Öffnungen oder zu öffnende Bereiche aufweist, welche einen Zugang zu den zusätzlichen Kontaktierungselementen der elektrischen Verbindungskontakte ermöglichen. D.h., das Tragschienenprofil ist derart ausgestaltet, dass ein Zugang zu den zusätzlichen Kontaktierungsmöglichkeiten der erfindungsgemäßen elektrischen Verbindungskontakte erhalten werden kann, sofern dies gewünscht ist. Für den Fall hingegen, dass diese zusätzlichen Kontaktierungsmöglichkeiten nicht genutzt werden sollen, überdeckt die Wand der Tragschiene vorzugsweise weiterhin die entsprechenden Bereiche der Kontaktierungselemente, sodass diese nicht versehentlich berührt werden können. Vorzugsweise sind hierbei die zu öffnenden Bereiche durch Stanzungen oder anders gebildete Einschnitte gebildet, welche ausbiegbare Laschen oder ausbrechbare Bereiche in der Wand des Tragschienenprofils bilden.

Das Tragschienenprofil selbst kann bspw. U- oder H-förmig mit zwei Seitenwänden ausgebildet sein, an deren Innenseiten dann jeweils eine entsprechende Stromschiene angeordnet ist. Insbesondere ist hierbei vorgesehen, dass das Tragschienenprofil aus mehreren hintereinander angeordneten Tragschienenelementen besteht, wobei die erfindungsgemäßen elektrischen Verbindungskontakte im Übergangsbereich zweier aufeinanderfolgender Tragschienenelemente angeordnet sind.

Nachfolgend soll die Erfindung anhand der beiliegenden Zeichnung näher erläutert werden. Es zeigen:
- Figur 1: die Ansicht eines Ausführungsbeispiels eines erfindungsgemäßen elektrischen Verbindungskontakts;
- Figur 2: schematisch die Möglichkeiten zum Kontaktieren des erfindungsgemäßen Verbindungskontakts von Figur 1;
- Figur 3: ein Verbindungselement, welches zur Aufnahme mehrerer elektrischer Verbindungskontakte gemäß der vorliegenden Erfindung vorgesehen ist;
- Figur 4: ein Tragschienenprofil, welches die Möglichkeit eröffnet, die zusätzlichen Kontaktierungsmöglichkeiten der erfindungsgemäßen elektrischen Verbindungskontakte zu nutzen;
- Figur 5: eine Schnittdarstellung einer Tragschiene zur Stromversorgung von Leuchten oder anderen elektrischen Einheiten;
- Figur 6: einen aus dem Stand der Technik bekannten elektrischen Verbindungskontakt und
- Figur 7: eine aus dem Stand der Technik bekannte Vorgehensweise zum Verbinden zweier aufeinanderfolgender Stromschienenabschnitte.

Im Folgenden soll zunächst die Ausgestaltung des erfindungsgemäßen elektrischen Verbindungskontakts sowie eines mehrere entsprechende Verbindungskontakte enthaltenden Verbindungselements beschrieben werden. Anschließend wird erläutert, inwiefern die erfindungsgemäßen elektrischen Verbindungskontakte in vorteilhafter Weise in einer Stromschiene bzw. in einem Lichtbandsystem mit einer entsprechenden Stromschiene genutzt werden können.

Hinsichtlich seines grundsätzlichen Aufbaus ist der in Figur 1 gezeigte, mit dem Bezugszeichen 1 versehene elektrische Verbindungskontakt dem bereits bekannten Verbindungskontakt, wie er in Figur 6 gezeigt ist, sehr ähnlich. Auch der erfindungsgemäße Verbindungskontakt besteht also zunächst aus einer länglichen und an ihren Längsseiten ein wenig nach unten gebogenen Kontaktierungsplatte 2, deren Aufgabe es ist, den elektrischen Strom von den Drähten bzw. Leitungen der Stromschienenabschnitte zu übernehmen und weiterzuleiten. An den Enden der Kontaktierungsplatte 2 ist jeweils ein vorzugsweise aus einer Chrom-Nickel-Legierung bestehendes Feder-Kontaktelement 3 angeordnet, welches eine nach innen gebogene Federzunge 4 aufweist, durch welche ein in den Verbindungskontakt 1 eingeführter Draht verklemmt und ausreichend fest im Hinblick auf die elektrischen Übergangswiderstände gegen die Kontaktierungsplatte 2 gedrückt wird. Die Klemmkraft der Federkontakte 3 ist dabei ferner vorzugsweise auch derart groß, dass die Drähte ausreichend stark fixiert werden und sich bei einer verändernden Wärmeausdehnung der Stromschiene nicht verschieben bzw. auswandern können. Die von den Drähten abgewandte Seite der aus vorzugsweise verzinntem Kupfer bestehenden Kontaktierungsplatte 2 bildet dann die primäre Kontaktierungsfläche 5 für anzuschließende Verbraucher. Zur Verbesserung des Kontakts zwischen der Kontaktierungsplatte 2 und den Drähten besitzt ferner die Kontaktierungsplatte 2 an ihrer Unterseite eine leicht bogenförmige oder dreieckige Vertiefung 6, sodass eine größere Anlagefläche für die anzuschließenden Drähte geschaffen wird.

Der bislang beschriebene Aufbau des elektrischen Verbindungskontakts 1 entspricht dem Aufbau, wie er auch aus dem Stand der Technik bekannt ist. Neu ist nunmehr allerdings erfindungsgemäß vorgesehen, dass in etwa im mittleren Bereich der Kontaktierungsplatte 2 ein weiteres Kontaktierungselement 8 angeordnet ist, das eine weitere Kontaktierungsmöglichkeit bietet.

Im dargestellten Ausführungsbeispiel ist das Kontaktierungselement 8 als U-förmige Klammer dargestellt, welche mit ihren beiden Seitenwänden 10 auf die Kontaktierungsplatte 2 aufgesetzt und hier entsprechend befestigt ist. Das Befestigen des zusätzlichen Kontaktierungselements 8 erfolgt dabei in erster Linie durch entsprechendes Aufklemmen auf die Kontaktierungsplatte 2, wobei jedoch zusätzliche Maßnahmen wie Verlöten, Verkleben oder dergleichen vorgesehen sein können, um die Verbindung zu optimieren. Wesentlich ist, dass eine elektrisch leitende Verbindung vorliegt und dementsprechend das Kontaktierungselement 8 leitend mit den weiteren Bereichen des Verbindungskontakts 1 verbunden ist.

Durch das zusätzliche Kontaktierungselement 8, wird nunmehr an der der Kontaktierungsfläche 5 der Kontaktierungsplatte 2 gegenüberliegenden Rückseite des elektrischen Verbindungskontakts 1 eine weitere Kontaktierungsfläche 9 zur Verfügung gestellt. Im vorliegenden Fall ist diese lediglich als ebene Kontaktfläche ausgebildet, welche das Kontaktieren durch entsprechendes Berühren der Oberfläche ermöglicht. Ggf. könnte allerdings auch vorgesehen sein, dass in einer Weiterbildung zusätzliche Maßnahmen vorgesehen sind, um eine verbesserte Kontaktierung zu ermöglichen. Denkbar wäre bspw., durch entsprechende Stanzungen ausbiegbare Laschen oder dergleichen zu bilden, sodass das zusätzliche Kontaktierungselement 8 einen Klemm- oder Federkontakt bildet, der das Einschieben eines Kontakts bzw. eines kontaktierenden Drahtendes ermöglicht, der bzw. das dann zeitgleich auch entsprechend fixiert wird. Dabei wäre durchaus auch denkbar, das Kontaktierungselement 8 als einstückigen Bestandteil des Verbindungskontakts 1 auszubilden bzw. beispielweise die Kontaktierungsplatte 2 derart auszugestalten, dass diese unmittelbar die zusätzliche Kontaktierungsfläche 9 oder den zusätzlichen Kontakt bildet.

Figur 2 stellt schematisch die sich bei dem erfindungsgemäßen Verbindungskontakt ergebenden Kontaktierungsmöglichkeiten dar.

Wie auch im Stand der Technik ist hierbei zunächst vorgesehen, dass dieser jeweils an seinen stirnseitigen Enden das Anschließen eines entsprechenden Drahts 50 der miteinander zu verbindenden Stromschienenabschnitte ermöglicht. Wie oben erläutert, werden die entsprechenden Enden der Drähte 50, die über die jeweiligen isolierenden Leitungsaufnahmestrukturen stirnseitig überstehen, in die Federkontakte 3 eingeschoben und dort mit deren Hilfe entsprechend fixiert.

Weiterhin bildet dann wie auch bislang die Flachseite der Kontaktierungsplatte 2 die primäre Kontaktierungsfläche 5, welche die Drähte 50 überbrückt und somit sicherstellt, dass auch im Übergangsbereich der miteinander zu verbindenden Stromschienenabschnitte die Kontaktierung durch einen Verbraucher möglich ist. Schematisch dargestellt ist dies durch einen einzelnen Kontakt 55, der an einem nicht näher dargestellten Verbraucher angeordnet und derart ausgeführt ist, dass er zum Kontaktieren die Fläche der Kontaktierungsplatte 2 berühren kann. Diese Richtung der Kontaktierung ist dabei identisch zur Kontaktierung der Leitungen bzw. Drähte 50, was letztendlich dazu führt, dass mit Hilfe des Verbindungskontakts 1 eine kontinuierliche Anschlussmöglichkeit über die gesamte Länge des Systems hinweg geschaffen wird.

Darüber hinaus ermöglicht nunmehr allerdings der erfindungsgemäße Verbindungskontakt 1 eine weitere Kontaktmöglichkeit und zwar von der dem Verbraucher gegenliegenden Rückseite des Verbindungskontakts 1. Auch hier ist schematisch ein weiterer Kontakt 60 dargestellt, der in Anlage gegen die Kontaktierungsfläche 9 des zusätzlichen Kontaktierungselements 8 gelangen kann und in diesem Fall dann wiederum elektrisch leitend mit den Drähten 50 der Stromschiene verbunden wird.

Die Nutzung der erfindungsgemäßen elektrischen Verbindungskontakte 1 ist dabei bevorzugt bei einem System vorgesehen, wie es in Figur 5 schematisch dargestellt ist und der aus dem Stand der Technik bekannten Lösung entspricht. Die hier im Schnitt dargestellte Tragschiene 30 weist also eine U-förmige Konfiguration auf, die zur Unterseite hin offen ist und mit den beiden Seitenwänden 31 sowie der Oberseite 32 einen Aufnahmeraum umschließt. In diesem Aufnahmeraum sind an beiden Seitenwänden 31 jeweils Stromschienen 33 mit isolierenden Leitungshalterungsstrukturen 35 ausgebildet, die jeweils in Längsrichtung verlaufende Nuten 36 bilden, in denen die Leitungen bzw. Drähte 50 der Stromschienen 33 gelagert werden. Dieses Prinzip ist bereits aus der oben erwähnten EP 1 284 033 B1 bekannt und führt zu dem Vorteil, dass die Leitungen 50 der Stromschienen 33 durchgängig von einer Kontaktierungsseite her zugänglich sind, gleichzeitig jedoch ein versehentliches Berühren der Leitungen 50 vermieden wird. Somit gestattet es das System, über die Leitungen 50 die normale Netzversorgungsspannung zur Verfügung zu stellen und damit vielfältig unterschiedlichste Verbraucher mit Strom zu versorgen.

In der Regel wird ein entsprechendes System modular bereitgestellt, d.h., es werden Tragschienen 30 mit einer Standardlänge zur Verfügung gestellt, die dann bereits mit der entsprechenden Drahthalterungsstruktur 35 sowie den darin angeordneten Leitungen 50 bestückt sind. Um ein längeres Lichtbandsystem zu bilden, werden dann die einzelnen Tragschienen 30 hintereinander angeordnet und mechanisch miteinander verbunden, wobei an den Übergangsbereichen ferner auch die Leitungen 50 der Stromschienenabschnitte miteinander zu verbinden sind, was mit Hilfe der erfindungsgemäßen elektrischen Verbindungskontakte 1 erfolgt.

Erfindungsgemäß werden dabei mehrere Verbindungskontakte 1 in einem größeren Verbindungselement 20 zusammengefasst, wie es in Figur 3 gezeigt ist. Dieses Verbindungselement 20 besteht aus einem isolierenden Material und bildet einen etwa quaderförmiges isolierendes Gehäuse 21, welches der Aufnahme mehrerer elektrischer Verbindungskontakte 1 dient. Wie in Figur 3 erkennbar ist, weist dabei das Verbindungselement 20 in Längsrichtung parallel verlaufende Ausnehmungen 22 auf, die den Nuten bzw. Kanälen 36 der Leitungsaufnahmestruktur 35 entsprechend und die an den Stirnseiten jeweils in Einführungsöffnungen 23 münden, welche das Einführen der anzuschließenden Leitungen 50 ermöglichen. Von der Rückseite des Gehäuses 21 werden hierbei in entsprechende Aufnahmen die erfindungsgemäßen Verbindungskontakte 1 eingesetzt, sodass deren Kontaktierungsflächen 5 über die Ausnehmungen 22 von der Oberseite her zugänglich sind. Im eingesetzten Zustand der Verbindungskontakte 1 führen also die Kontaktierungsflächen 5 der Verbindungskontakte 1 die Leitungen 50 der Stromschienenabschnitte weiter, sodass auch hier wie anhand von Figur 2 bereits erläutert eine durchgängige Kontaktierungsmöglichkeit für die Kontakte 55 von an das System anzuschließenden Verbrauchern besteht. Nach dem Einsetzen der Verbindungskontakte 1 in das Gehäuse 21 wird dann die Rückseite durch eine verzugsweise lösbar anbringbare Rückwand 25 verschlossen.

Da nunmehr allerdings die erfindungsgemäßen Verbindungskontakte 1 zusätzlich die weitere, zur Rückseite weisende Kontaktierungsmöglichkeit bieten, sind abweichend von bislang bekannten Lösungen in der Rückwand 25 des Verbindungselements 20 entsprechende Öffnungen 26 ausgebildet, durch welche die Kontaktierungsflächen 9 der Verbindungskontakte 1 zugänglich sind. Die zwischen diesen Öffnungen 26 vorgesehenen Stege 27 dienen einerseits einer besseren Positionierung der Verbindungskontakte 1 in dem Verbindungselement 20, andererseits sorgen sie für eine klare Trennung der rückseitigen, nebeneinander angeordneten Kontaktierungsflächen 9, sodass eine individuelle Kontaktierung einzelner Flächen und damit einzelner Leitungen des Stromschienensystems 33 auch von der Rückseite her möglich ist.

Die Außenwände der Tragschienenprofile 30 der Tragschienen sind dann im Bereich der Verbindungselemente 20 derart ausgeführt, dass - wie in Figur 4 erkennbar - die Rückseiten der Verbindungselemente 20 und damit die Kontaktierungsflächen 9 der Verbindungskontakte 1 tatsächlich zugänglich sind. Es kann vorgesehen sein, dass dies grundsätzlich an jedem Übergangsbereich zwischen zwei hintereinander angeordneten Tragschienenprofilen 30 der Fall ist, was dadurch erreicht werden kann, dass hier die jeweils aneinandergrenzenden Tragschienenprofile 30 Ausschnitte 40 aufweisen, durch die insgesamt eine etwa rechteckige Öffnung 41 gebildet wird, über welche die Rückseiten der Verbindungselemente 20 von außen zugänglich sind. Alternativ hierzu kann allerdings auch vorgesehen sein, dass ein Zugriff auf die Rückseite eines Verbindungselement 20 nur dann erfolgt, wenn dies auch tatsächlich gewünscht ist. In diesem Fall würden dann bspw. an den Wänden der Tragschienenprofile 30 ausbrechbare oder ausbiegbare Laschen vorgesehen sein, durch welche die Rückseiten der Verbindungselemente 20 freigelegt werden können, sofern hier eine Kontaktierungsmöglichkeit geschaffen werden soll.

Dabei ist darauf hinzuweisen, dass idealerweise die Positionierung der Verbindungselemente 20 am Übergang zweier miteinander zu verbindender Tragschienenabschnitte 30 erfolgt, wie dies in Figur 4 gezeigt ist. Grundsätzlich wäre es allerdings auch denkbar, die erfindungsgemäß ausgestalteten Verbindungselemente 20 mit den rückseitig kontaktierbaren Verbindungskontakten 1 auch mittig in einer entsprechenden Tragschiene zu positionieren.

Wesentlich ist, dass mit Hilfe der erfindungsgemäßen Maßnahmen nunmehr bei dem dargestellten Lichtbandsystem auch die Möglichkeit eröffnet wird, eine Kontaktierung der in Längsrichtung im Inneren geführten Leitungen der Stromschienen von außen vorzunehmen. Zum einen kann dies bspw. dazu genutzt werden, die Stromeinspeisung in das System von der Außenseite her vorzunehmen. Zu anderen könnten die zusätzlichen Kontaktierungsmöglichkeiten auch dazu genutzt werden, an der Außenseite des Systems angeordnete Verbraucher mit Strom zu versorgen und an die Leitungen der im Inneren angeordneten Stromschiene anzuschließen. In beiden Fällen ergibt sich der Vorteil, dass hierfür nicht die im Inneren in Längsrichtung verlaufenden Leitungen unterbrochen werden müssen und damit die durchgängige Kontaktierungsmöglichkeit von der Innenseite weiterhin bestehen bleibt. Trotz allem werden zusätzliche Möglichkeiten geschaffen, durch welche die Flexibilität bei der Ausgestaltung des Systems nochmals deutlich erhöht wird.

Diesbezüglich ist auch darauf hinzuweisen, dass insbesondere die einzelnen Stromschienenabschnitte nicht zwingend wie vorstehend beschrieben sowie aus dem Stand der Technik bekannt ausgestaltet und angeordnet sein müssen. Im Stand der Technik des Systems "TECTON" werden die Drahthalterungsstrukturen aus mehreren, miteinander verbundenen einzelnen Drahthalterungselementen gebildet, welche im Spritzgießverfahren hergestellt werden und derart ausgestaltet sind, dass sie eine Relativverschiebung zueinander ermöglichen, wobei sie trotz allem die Leitungen durchgehend geschützt umschließen. Auch wenn dies für die vorliegende Erfindung den Idealfall der Realisierung einer Stromschiene darstellt, so könnten die entsprechenden Leitungsaufnahmestrukturen auch weniger komplex gestaltet und beispielsweise im Extrusionsverfahren hergestellt sein, sofern sie trotz allem entsprechende Nuten aufweisen, in denen die Leitungen aufgenommen sind.

Weiterhin wäre auch denkbar, die Stromschiene 33 nicht wie in Figur 5 dargestellt an den Seitenwänden einer U-förmigen Tragschiene anzuordnen. Beispielsweise könnte alternativ oder ergänzend hierzu an der Unterseite der oberen Wand 32 eine entsprechende Stromschiene positioniert werden, welche die erfindungsgemäßen Verbindungskontakte nutzt. In diesem Fall wäre dann bspw. ein zusätzlicher Abgriff oder ein Einspeisen unmittelbar von der Oberseite der Tragschiene 30 her möglich, wobei dies beispielsweise dazu genutzt werden könnte, an der Oberseite der Tragschiene positionierte und für eine Indirektbeleuchtung genutzten Leuchteneinheiten mit Strom zu versorgen.

Schließlich ist auch darauf hinzuweisen, dass ein Kontaktieren der Leitungen der Stromschiene nicht unbedingt dazu dienen muss, die anzuschließende Einheit mit Strom zu versorgen. Auch der Anschluss an zur Kommunikation genutzte Datenleitungen wäre denkbar, wobei insbesondere auch das Anschließen von Sensoren, Kameras oder ähnlichen Komponenten denkbar wäre, die von sich aus Daten über die Leitungen des Lichtbandsystems übermitteln, welche dann z.B. zur automatisieren Steuerung des Systems genutzt werden. Gerade bei derartigen Sensoren oder dergleichen führt die Erfindung zu besonderen Vorteilen, da derartige Komponenten in der Regel ohnehin eher an der Außenseite eines Lichtbandsystems angeordnet werden. Im diesen Sinn kann die vorliegende Erfindung dazu genutzt werden, sämtliche denkbaren elektrischen Einheiten in vorteilhafter Weise an eine Stromschiene anzuschließen.

Letztendlich gestattet es also die erfindungsgemäße Lösung, die im Stand der Technik bekannten Vorteile einer Stromschiene voll umfänglich zu nutzen, wobei jedoch zusätzliche Kontaktierungsmöglichkeiten geschaffen werden, durch welche die Einsatzmöglichkeiten zusätzliche erweitert werden.

## Patentansprüche

1. Stromschiene (33) für Leuchten oder elektrische Einheiten,
mit mehreren miteinander verbindbaren Stromschienenabschnitten, welche jeweils mehrere in Längsrichtung verlaufende Leitungen (50) zur Stromversorgung und/oder Signalübertragung aufweisen, die in zu einer Kontaktierungsseite hin offenen Nuten (36) einer aus einem isolierenden Material bestehenden Leitungsaufnahmestruktur (35) angeordnet sind,
wobei im Verbindungsbereich zweier aufeinanderfolgender Stromschienenabschnitte elektrische Verbindungskontakte (1) vorgesehen sind, an welche jeweils die stirnseitigen Enden zweier miteinander zu verbindenden Leitungen (50) angeschlossen sind und welche eine von der Kontaktierungsseite her zugängliche Kontaktierungsfläche (5) bilden,
und wobei mehrere der elektrischen Verbindungskontakte (1) in einem Verbindungselement (20) angeordnet sind, welches den Nuten (36) der Leitungsaufnahmestruktur (35) für die Leitungen (50) entsprechende rillenartige Ausnehmungen (22) aufweist, über welche die Kontaktierungsflächen (5) der elektrischen Verbindungskontakte (1) zugänglich sind,
**dadurch gekennzeichnet,**
**dass** die elektrischen Verbindungskontakte (1) an einer der Kontaktierungsfläche (5) gegenüberliegenden Rückseite eine weitere Kontaktierungsfläche (9) oder einen Kontakt, insbesondere einen Klemm- oder Federkontakt aufweisen, und
**dass** das Verbindungselement (20) an seiner den Ausnehmungen (22) gegenüberliegenden Rückseite Öffnungen (26) aufweist, über welche die weitere Kontaktierungsfläche (9) oder der Kontakt jeweils zugänglich ist.

2. Stromschiene nach Anspruch 1,
**dadurch gekennzeichnet,**
**dass** die weitere Kontaktierungsfläche (9) bzw. der Kontakt einstückiger Bestandteil des Verbindungskontakts (1) ist.

3. Stromschiene nach Anspruch 1,
**dadurch gekennzeichnet,**
**dass** die weitere Kontaktierungsfläche (9) bzw. der Kontakt durch ein an dem Verbindungskontakt (1) befestigtes zusätzliches Kontaktierungselement (8) gebildet werden.

4. Stromschiene nach einem der vorherigen Ansprüche,
**dadurch gekennzeichnet,**
**dass** die elektrischen Verbindungskontakte (1) jeweils eine längliche Kontaktierungsplatte (2) aufweisen, welche die Kontaktierungsfläche (5) bildet und an deren Enden jeweils Klemmkontakte (23) zum Verklemmen der an den elektrischen Verbindungskontakt (1) anzuschließenden Leitungen (50) angeordnet sind.

5. Tragschiene (30) für Leuchten oder elektrische Einheiten,
welche ein Tragschienenprofil sowie mindestens eine von dem Tragschienenprofil gehaltene Stromschiene (33) nach einem der vorherigen Ansprüche aufweist.

6. Tragschiene nach Anspruch 5,
**dadurch gekennzeichnet,**
**dass** das Tragschienenprofil zumindest eine Wand (31) aufweist, an der die Stromschienenabschnitte angeordnet sind, wobei die Wand (31) Öffnungen (41) oder zu öffnende Bereiche aufweist, welche einen Zugang zu den rückseitigen Kontaktierungsflächen (9) oder Kontakten der elektrischen Verbindungskontakte (1) ermöglichen.

7. Tragschiene nach Anspruch 6,
**dadurch gekennzeichnet,**
**dass** die zu öffnenden Bereiche durch Stanzungen oder Einschnitte gebildet sind, welche ausbiegbare Laschen oder ausbrechbare Bereiche in der Wand (31) des Tragschienenprofils bilden.

8. Tragschiene nach einem der Ansprüche 5 bis 7,
**dadurch gekennzeichnet,**
**dass** das Tragschienenprofil U-förmig oder H-förmig mit zwei Seitenwänden (31) ausgebildet ist, an deren Innenseiten jeweils eine Stromschiene (33) angeordnet ist.

9. Tragschiene nach einem der Ansprüche 5 bis 8,
**dadurch gekennzeichnet,**
**dass** das Tragschienenprofil aus mehreren hintereinander angeordneten Tragschienenelementen besteht, wobei die elektrischen Verbindungskontakte (1) im Übergangsbereich zweier aufeinanderfolgender Tragschienenelemente angeordnet sind
und wobei vorzugsweise die Tragschienenelemente in zumindest einem Übergangsbereich eine Öffnung (41) bilden, über welche die elektrischen Verbindungskontakte (1) von außen kontaktierbar sind, wobei ein externer Anschluss zur Stromversorgung der Stromschiene (33) in diesem Übergangsbereich erfolgt.

## Claims

1. A busbar (33) for lamps or electrical units,
having several busbar sections which can be connected to one another, each comprising several longitudinally extending conduits (50) for power supply and/or for signal transmission, which are arranged in grooves (36) of a conduit-accommodating structure (35) consisting of an insulating material, said grooves being open to a contacting side,
wherein electrical connection contacts (1) are provided in the connection region of two successive busbar sections, to which contacts the front ends of two conduits (50) to be connected to one another are connected and which form a contacting surface (5) that is accessible from the contacting side,
and wherein several of the electrical connection contacts (1) are arranged in a connection element (20), which has groove-like recesses (22) corresponding to the grooves (36) of the conduit-accommodating structure (35) for the conduits (50), via which the contacting surfaces (5) of the electrical connection contacts (1) are accessible,
**characterized in that**
the electrical connection contacts (1) on a rear face opposite the contacting surface (5) comprise a further contacting surface (9) or a contact, in particular a clamping or spring contact, and the connection element (20) has openings (26) at its rear side opposite the recesses (22), via which openings the further contacting surface (9) or the contact is respectively accessible.

2. The busbar according to claim 1,
**characterized in that**
that the further contacting surface (9) or the contact is an integral component of the connection contact (1).

3. The busbar according to claim 1,
**characterized in that**
the further contacting surface (9) or the contact are formed by an additional contacting element (8) attached to the connection contact (1).

4. The busbar according to one of the preceding claims,
**characterized in that**
the electrical connection contacts (1) each comprise an elongated contacting plate (2), which forms the contacting surface (5) and, at their ends, clamping contacts (23) are arranged for clamping the conduits (50) to be connected to the electrical connection contact (1).

5. A mounting rail (30) for lamps or electrical units,
which comprises a mounting rail profile as well as at least one busbar (33) held by the mounting rail profile according to one of the preceding claims.

6. The mounting rail according to claim 5,
**characterized in that**
the mounting rail profile comprises at least one wall (31) on which the busbar sections are arranged, wherein the wall (31) comprises openings (41) or regions to be opened, which allow an access to the rear contacting surfaces (9) or contacts of the electrical connection contacts (1).

7. The mounting rail according to claim 6,
**characterized in that**
the regions to be opened are formed by die-cuttings or incisions, which form bendable tabs or break-away regions in the wall (31) or the mounting rail profile.

8. The mounting rail according to one of the claims 5 to 7,
**characterized in that**
the mounting rail profile is configured in a U-shape or H-shape with two side walls (31), on the inside of which a busbar (33) is arranged.

9. The mounting rail according to one of the claims 5 to 8,
**characterized in that**
the mounting rail profile consists several mounting rail elements arranged in a row, wherein the electrical connection contacts (1) are arranged in the transition region of two successive mounting rail elements
and wherein the mounting rail elements preferably form an opening (41) in at least one transition region, via which the electrical connection contacts (1) can be contacted from the outside, wherein an external connection to the power supply of the busbar (33) occurs in this transition region.

## Revendications

1. Rail conducteur (33) pour luminaires ou unités électriques, comportant
plusieurs sections de rail conducteur raccordables entre elles et présentant respectivement plusieurs lignes (50) orientées dans le sens longitudinal, destinées à l'alimentation électrique et/ou à la transmission de signaux et agencées dans des rainures (36) qui sont ouvertes sur un côté de contact et qui appartiennent à une structure de logement de lignes (35) réalisée dans un matériau isolant ;
des contacts de raccordement électriques (1) étant prévus dans la zone de raccord de deux sections de rail conducteur consécutives, au niveau desquels contacts les extrémités terminales de deux lignes (50) à relier entre elles sont connectées, lesdits contacts formant une surface de contact (5) accessible depuis ledit côté de contact,
et plusieurs desdits contacts de raccordement électriques (1) étant agencés dans un élément de raccordement (20) comprenant des évidements (22) en forme de rigoles qui correspondent aux rainures (36) de la structure de logement de lignes (35) destinée auxdites lignes (50) et qui permettent l'accès aux surfaces de contact (5) des contacts de raccordement électriques (1),
**caractérisé en ce que**
les contacts de raccordement électriques (1) présentent, sur une face arrière opposée à la surface de contact (5), une surface de contact supplémentaire (9) ou un contact, notamment un contact par serrage ou par ressort, et
l'élément de raccordement (20) présente, sur sa face arrière opposée aux évidements (22), des ouvertures (26) permettant l'accès à ladite surface de contact supplémentaire (9) ou audit contact.

2. Rail conducteur selon la revendication 1,
**caractérisé en ce que**
ladite surface de contact supplémentaire (9) ou ledit contact est un élément unitaire du contact de raccordement (1).

3. Rail conducteur selon la revendication 1,
**caractérisé en ce que**
ladite surface de contact supplémentaire (9) ou ledit contact est formé(e) par un élément de contact supplémentaire (8) fixé audit contact de raccordement (1).

4. Rail conducteur selon l'une des revendications précédentes,
**caractérisé en ce que**
les contacts de raccordement électriques (1) présentent chacun une plaque de contact (2) allongée qui constitue la surface de contact (5) et aux extrémités de laquelle sont agencés des contacts par serrage (23) respectifs destinés au serrage des lignes (50) à raccorder au contact de raccordement électrique (1).

5. Rail porteur (30) pour luminaires ou unités électriques,
présentant un profilé de rail porteur ainsi qu'au moins un rail conducteur (33) selon l'une des revendications précédentes retenu par ledit profilé de rail porteur.

6. Rail porteur selon la revendication 5,
**caractérisé en ce que**
le profilé de rail porteur présente au moins une paroi (31) sur laquelle sont agencées les sections de rail conducteur, ladite paroi (31) présentant des ouvertures (41) ou des zones à ouvrir permettant l'accès aux surfaces de contact (9) arrière ou aux contacts des contacts de raccordement électriques (1).

7. Rail porteur selon la revendication 6,
**caractérisé en ce que**
les zones à ouvrir sont formées par des poinçonnages ou des découpes qui forment des languettes rabattables ou des zones défonçables dans la paroi (31) du profilé de rail porteur.

8. Rail porteur selon l'une des revendications 5 à 7,
**caractérisé en ce que**
le profilé de rail porteur est en U ou en H, doté de deux parois latérales (31) sur les faces intérieures desquelles est disposé un rail conducteur (33) respectif.

9. Rail porteur selon l'une des revendications 5 à 8,
**caractérisé en ce que**
le profilé de rail porteur se compose de plusieurs éléments de rail porteur successifs, les contacts de raccordement électriques (1) étant agencés dans la zone de transition entre deux éléments de rail porteur consécutifs,
étant entendu de préférence que les éléments de rail porteur forment, dans au moins une zone de transition, une ouverture (41) permettant la mise en contact des contacts de raccordement électriques (1) depuis l'extérieur, une connexion externe à l'alimentation électrique du rail conducteur (33) s'effectuant dans cette zone de transition.
